# EUROPÄISCHE PATENTSCHRIFT

(11) **EP 0 013 730 B1**
(45) Veröffentlichungstag und Bekanntmachung des Hinweises auf die Patenterteilung: **25.08.1982**
(21) Anmeldenummer: 79105070.1
(22) Anmeldetag: 10.12.1979
(51) Int. Cl.: G03G 15/16

(54) **Vorrichtung zum Transport eines Aufzeichnungsträgers durch eine Druckstation und zum An/Abschwenken des Aufzeichnungsträgers am/von einem Zwischenträger in der Druckstation eines Druck- oder Kopiergerätes**
Device for transporting an image carrier through a printing station and device for swinging this image carrier on/off an intermediate carrier in the printing station of a printing or copying machine
Dispositif de transport d'un porteur d'image à travers une station d'impression et dispositif pour écarter ou approcher ce porteur d'image d'un porteur intermédiaire dans la station d'impression d'un appareil d'impression ou de copiage

(30) Priorität: 29.01.1979 DE 2903265
(43) Veröffentlichungstag der Anmeldung: 06.08.1980
(73) Patentinhaber: SIEMENS AKTIENGESELLSCHAFT, 80333 München (DE)
(72) Erfinder: Kopp, Walter, D-8021 Taufkirchen (DE)

## Beschreibung

Die Erfindung bezieht sich auf eine Vorrichtung zum Transport eines Aufzeichnungsträgers durch eine Druckstation und zum An- bzw. Abschwenken des Aufzeichnungsträgers an bzw. von einem Zwischenträger in der Druckstation eines Druck- oder Kopiergerätes, in der auf dem Zwischenträger angeordnete Tonerbilder der zu druckenden Zeichen auf den Aufzeichnungsträger übertragen werden, wobei in Bewegungsrichtung des Aufzeichnungsträgers gesehen hinter der Druckstation ein an dem Aufzeichnungsträger angreifendes Vorschubmittel mit einer Antriebseinrichtung vorgesehen ist.

Bei mechanischen Schnelldruckern ist es bekannt, daß die zu bedruckende Papierbahn in der Druckstation an der Druckstelle exakt vorbeigeführt werden muß, um einen sauberen Druck zu erreichen. Darum sind entsprechende Papierführungen für das zu bedruckende Papier vorgesehen. Ein ähnliches Problem tritt auch bei nichtmechanischem Druck, dem elektrostatischen Druck, auf. Ein solcher älektrostatischer Schnelldrucker kann z. B. ein elektrofotografischer Schnelldrucker sein, bei dem die Druckinformation lichtoptisch auf eine fotoleitende Fläche, z. B. einer Trommel, welche ganzflächig elektrostatisch aufgeladen wird, projiziert wird. Das so entstandene latente Ladungsbild der zu druckenden Information wird in einer Entwicklerstation mit Farbpulver, dem sogenannten Toner, entwickelt. In einer Umdruckstation wird das Pulverbild unter der Einwirkung eines elektrostatischen Feldes auf eine Papierbahn übertragen.

Um das Pulverbild einwandfrei von der fotoleitenden Fläche im folgenden Zwischenträger genannt, auf die Papierbahn, im folgenden Aufzeichnungsträger genannt, übertragen zu können, muß der Aufzeichnungsträger eine gewisse Wegstrecke dem Zwischenträger angenähert werden, z. B. in Kontakt mit ihm gebracht werden. Andererseits muß der Aufzeichnungsträger wieder von dem Zwischenträger entfernt werden können, z. B. während Druckpausen oder Gerätestörungen. Dabei muß zusätzlich gewährleistet sein, daß die Information auf dem Zwischenträger nach dem Start des Aufzeichnungsträgers von der Zwischenträgeroberfläche an der gewünschten Stelle auf den Aufzeichnungsträger übernommen werden kann. Entsprechend muß beim Aufzeichnungsträgerstopp gewährleistet sein, daß die letztmögliche Zeile des Tonerbildes auf dem Zwischenträger auf den Aufzeichnungsträger umgedruckt wird. Es müssen somit eine Reihe von Bedingungen erfüllt sein, wenn ein einwandfreier Umdruck von Tonerbildern vom Zwischenträger auf den Aufzeichnungsträger erreicht werden soll.

Aus der DE-OS 2 636 326 ist eine Vorrichtung zum An- und Abschwenken eines Aufzeichnungsträgers zu und von einem Zwischenträger bekannt. Dazu sind zwei um jeweils einen Drehpunkt schwenkbare Sättel vorgesehen, über die der Aufzeichnungsträger läuft und die symmetrisch zu der Stelle der Oberfläche des Zwischenträgers angeordnet sind, an der der Aufzeichnungsträger am nächsten zum Zwischenträger liegt. Jeder Sattel hat auf der einen Seite seines Drehpunktes einen ersten Spannbereich und auf der anderen Seite seines Drehpunktes einen zweiten Spannbereich. Diese Spannbereiche sind so gestaltet, daß der Aufzeichnungsträger in jeder Stellung der Sättel gespannt ist.

Die der Erfindung zugrunde liegende Aufgabe besteht darin, eine Vorrichtung zum Transport eines Aufzeichnungsträgers durch eine Druckstation und zum An- bzw. Abschwenken des Aufzeichnungsträgers an bzw. von einem Zwischenträger in der Umdruckstation anzugeben, die die oben angegebenen Bedingungen erfüllt, dabei aber kostengünstig aufgebaut ist. Diese Aufgabe wird dadurch gelöst, daß die Antriebseinrichtung mit einer elektromagnetischen Kupplung zum Ankuppeln an eine ständig rotierende, treibende Welle und mit einer elektromagnetischen Bremse versehen ist, und daß in der Druckstation zum An- bzw. Abschwenken des Aufzeichnungsträgers an bzw. von dem Zwischenträger ein einziger polarisierter Hubmagnet mit einer Profilstange, über die der Aufzeichnungsträger geführt ist, vorgesehen ist.

Um den Hub des Hubmagneten in beiden Richtungen begrenzen zu können, kann in beiden Bewegungsrichtungen jeweils ein Ankeranschlag vorgesehen werden.

Wird nun ein Vorschubmittel vorgesehen, dann ist es zweckmäßig, in Bewegungsrichtung des Aufzeichnungsträgers gesehen vor der Druckstation eine an den Aufzeichnungsträger angreifende mechanische Bremse vorzusehen. Damit kann gewährleistet werden, daß der Aufzeichnungsträger in der Druckstation ständig unter Spannung steht.

Es ist zweckmäßig, für die elektromagnetische Bremse ein erstes Reibrad auf der Antriebswelle für das Vorschubmittel anzuordnen. Am Ende der Antriebswelle kann weiterhin ein zweites Reibrad angeordnet werden, das den Anker für die elektromagnetische Kupplungseinrichtung bildet. Die elektromagnetische Kupplung ist dabei auf einer ständig rotierenden treibenden Welle angeordnet.

Bei Auftreten eines Startsignals für die Vorschubbewegung des Aufzeichnungsträgers ist es erforderlich, daß ein Signal zur Erregung der elektromagnetischen Kupplung und ein Signal zum Anschwenken des Hubmagneten erzeugt wird. Auf einfache Weise können diese Signale mit Hilfe eines ersten Taktrades, das auf der treibenden Welle angeordnet ist, und einer ersten Abtasteinrichtung gebildet werden. Dazu werden die von der ersten Abtasteinrichtung abgegebenen ersten Taktsignale einem ersten Schaltkreis zugeführt, der bei Auftreten des Startsignals einen der ersten Taktsignale als Signal zur Erregung der elektromagnetischen Kupplung und zum Abschalten der elektromagnetischen Bremse und einem zweiten der ersten Taktsignale zum Anschwenken des Hubmagneten auswählt.

Entsprechend kann bei Auftreten des Stopsignals für die Vorschubbewegung des Aufzeichnungsträgers vorgegangen werden. Hier wird zweckmäßigerweise auf der Antriebswelle für das Vorschubmittel ein zweites Taktrad angeordnet, das mit einer zweiten Abtasteinrichtung zur Erzeugung von zweiten Taktsignalen zusammenwirkt. Die zweiten Taktsignale werden einem zweiten Schaltkreis zugeführt, der bei Auftreten des Stopsignals aus den zweiten Taktsignalen ein erstes Signal zum Abschwenken des Hubmagneten und ein zweites Signal zur Erregung der elektromagnetischen Bremse und zum Abschalten der Kupplung erzeugt.

Der erste bzw. zweite Schaltkreis kann in einfacher Weise aus einer Zähleinrichtung bestehen, der die Taktsignale zugeführt werden und die bei entsprechenden Zählständen die Signale für den Hubmagneten bzw. für die Bremse und Kupplung abgibt.

Ist der Aufzeichnungsträger vorgefaltet, dann muß gewährleistet sein, daß das Starten und Stoppen des Aufzeichnungsträgers so erfolgt, daß die Tonerbilder nicht über dem Falz umgedruckt werden. Hier ist es zweckmäßig, den Aufzeichnungsträger derart in der Druckstation anzuordnen, daß der Falz im Stillstand des Aufzeichnungsträgers an der Umdruckstelle liegt. Die erfindungsgemäße Vorrichtung arbeitet so schnell, daß der Aufzeichnungsträger in einem Bereich symmetrisch zum Falz nicht bedruckt wird. In diesem Bereich wird der Aufzeichnungsträger gestoppt und neu gestartet.

Anhand eines Ausführungsbeispiels, das in den Figuren dargestellt ist, wird die Erfindung weiter erläutert. Es zeigt
Fig. 1 ein Prinzipbild der Vorrichtung,
Fig. den Hubmagneten in Abschwenkstellung,
Fig. den Hubmagneten in Anschwenkstellung,
Fig.4 die elektromagnetische Bremse und Kupplung,
Fig. eine Taktsteuerung zur Erzeugung der Signale für die Bremse bzw. Kupplung und für den Hubmagneten.

In Fig. 1 ist als Zwischenträger ZT eine Trommel dargestellt. Diese Trommel kann z. B. mit einer fotoleitenden Oberfläche FTO versehen sein. Die auf bekannte Weise auf der Oberfläche der Trommel ZT erzeugten Tonerbilder werden in einer Umdruckstation US auf einen Aufzeichnungsträger AT, z. B. einer Papierbahn, umgedruckt. Dazu wird der Aufzeichnungsträger AT durch die Umdruckstation US hindurchgeführt, und zwar mit Hilfe eines Aufzeichnungsträgerkanals PK, der durch Führungsbleche FP1 und FP2 gebildet wird. In Bewegungsrichtung des Aufzeichnungsträgers AT gesehen, ist ein weiteres Führungsblech FB3 angeordnet, über das der Aufzeichnungsträger AT zum Vorschubmittel VR geführt wird. Das Vorschubmittel VR besteht im Ausführungsbeispiel aus einer bekannt aufgebauten Vorschubraupe. Die Vorschubraupe ist mit Mitnahmestiften MS versehen, die in Transportlochungen des Aufzeichnungsträgers AT eingreifen.

Um den Aufzeichnungsträger AT in der Umdruckstation US an den Zwischenträger ZT anschwenken bzw. von diesem entfernen zu können, ist ein polarisierter Hubmagnet HM vorgesehen, an dessen Anker eine Profilstange PS angeordnet ist. Über die Profilstange PS wird der Aufzeichnungsträger AT hinweggeführt.

Um den Aufzeichnungsträger AT bei Verwendung nur einer Vorschubraupe VR unter ständiger Spannung zu halten und damit zu gewährleisten, daß er auch beim Anschwenken bzw. Abschwenken an der Profilschiene PS anliegt, ist eine mechanische Bremse PB vorgesehen, die vor der Umdruckstation PS liegt. Diese kann z. B. aus einer Feder FE bestehen, die an einem Hebel HB angeordnet ist. Der Hebel ist drehbar und an seinem anderen Ende mit einer Spiralfeder SP versehen, die den Hebel HB in seiner solchen Stellung hält, daß die Feder FE auf dem Aufzeichnungsträger AT aufliegt.

Die einzelnen Baugruppen wie Führungskanal PK, Vorschubraupe VR, Bremse PB, Hubmagnet HM sind an Platinen PLA gelagert, von denen nur eine gezeigt ist.

Aus Fig. ergibt sich die Stellung der Profilstange PS, wenn der Aufzeichnungsträger AT von dem Zwischenträger ZT abgeschwenkt ist. In diesem Fall ist der Aufzeichnungsträger AT im Stillstand. Ist der Aufzeichnungsträger vorgefaltet, dann liegt sein Falz PF in der Mitte der Profilstange PS direkt an der Umdruckstelle zum Zwischenträger ZT.

Fig. 3 zeigt den Fall, daß der Aufzeichnungsträger an den Zwischenträger ZT angeschwenkt ist. In diesem Fall nimmt die Profilstange PS ihre zweite Lage ein, die in unmittelbarer Nähe des Zwischenträgers ZT liegt.

Aus Fig.4 ergibt sich der Aufbau der elektromagnetischen Bremseinrichtung bzw. Antriebseinrichtung. Die Bremse EMB ist auf der Antriebswelle VRW für die Vorschubraupe VR angeordnet. Die Antriebswelle VRW ist zusätzlich im Gehäuse MK gelagert. In Fig. 4 ist die Vorschubraupe VR nicht dargestellt. Sie sitzt jedoch auf der Antriebswelle VRW im Bereich der Unterbrechung.

Die elektromagnetische Bremse EMB und die Antriebseinrichtung mit einer elektromagnetischen Kupplung EMKsind in einem Gehäuse MK angeordnet, das an das Gehäuse GH des Druck- bzw. Kopiergerätes angeschraubt ist. Dabei ist die elektromagnetische Bremse EMB mit dem Gehäuse MK fest verbunden. Auf der Antriebswelle VRW ist ein erstes Reibrad RR1 fest angeordnet. Dieses arbeitet mit der elektromagnetischen Bremse EMB zusammen. Die Funktion einer elektromagnetischen Bremse ist bekannt und wird daher nicht weiter erläutert. Wird durch die Wicklung W1 ein Strom hindurchgeschickt, dann Wird das Reibrad RR1 an die elektromagnetische Bremse MB angezogen und damit die Antriebswelle VRW zum Stillstand gebracht.

Am Ende der Antriebswelle VRW ist ein zweites Reibard RR2 angeordnet. Dieses arbeitet mit der elektromagnetischen Kupplung EMK zusammen. Die elektromagnetische Kupplung EMK ist ebenfalls auf bekannte Weise aufgebaut und wird darum nicht ausführlicher erläutert. Sie hat einen beweglichen Teil TK, der mit einer ständig rotierender treibenden Welle WL fest verbunden ist. Weiterhin enthält sie eine Wicklung W2, die mit dem Gehäuse MK verschraubt ist. Wird durch die Wicklung W2 der elektromagnetischen Kupplung EMK ein Strom geschickt, dann wird das Reibrad RR2 an das Teil TK angezogen und damit das Drehmoment der ständig rotierenden Welle WL auf das Reibrad RR2 und auf die Antriebswelle VRW übertragen. Auf der ständig rotierenden Welle WL ist ein Zahnriemenrad ZR angeordnet, das über einen Riemen mit einem Motor gekoppelt sein kann.

Im folgenden wird die Arbeitsweise der Vorrichtung beschrieben. Dabei soll zunächst das Starten des Aufzeichnungsträgers erläutert werden. Ist der Aufzeichungsträger AT vorgefaltet, dann steht der Falz PF in Warteposition vor der Umdruckstelle (Fig. 2). Der Aufzeichnungsträger AT muß so gestartet werden, daß die auf der Oberfläche FTO der Trommel befindliche Druckinformation nach der Beschleunigung des Aufzeichnungsträgers über die gewünschte Stelle des Aufzeichnungsträgers läuft.

Hinter der Umdruckstelle US ist das Vorschubraupenpaar VR, von dem nur eine Vorschubraupe gezeigt ist, mittels der elektromagnetischen Bremse EMB fest in der Wartestellung positioniert. Erfolgt ein Startbefehl, so wird die elektromagnetische Bremse EMB abgeschaltet und zum selben Zeitpunkt die elektromagnetische Kupplung EMK erregt. Nach einer kurzen Wegstrecke des Aufzeichnungsträgers von z. B. 2 mm ist der Aufzeichnungsträger AT auf seine Endgeschwindigkeit beschleunigt. Der Aufzeichnungsträger AT hat dann dieselbe kontinuierliche Geschwindigkeit wie die Oberfläche FTO des Zwischenträgers ZT und kann mit ihr in Verbindung gebracht werden, um einen einwandfreien Umdruck zu gewährleisten. Es steht nun noch eine Strecke von z. B. 10 mm zur Verfügung, um den Aufzeichnungsträger AT an die Oberfläche FTO des Zwischenträgers ZT anzulegen und zu beruhigen. Dabei befindet sich der Aufzeichnungsträger AT z. B. etwa 5 mm von der Oberfläche FTO des Zwischenträgers ZT entfernt. Das Anschwenken des Aufzeichnungsträgers an die Oberfläche FTO erfolgt mit Hilfe des Hubmagneten HM. Dieser wird erregt und führt mit seiner Profilschiene PS den Aufzeichnungsträger AT in die Nähe der Oberfläche FTO des Zwischenträgers ZT. Durch elektrostatische Kräfte legt sich der Aufzeichnungsträger AT an der Oberfläche FTO des Zwischenträgers ZT z. B. in einem Bereich von 10 mm an. Der Hubmagnet HM ist polarisiert und wird senkrecht zur Oberfläche des Zwischenträgers bewegt. Er bleibt so lange erregt, bis er gegen seinen Ankeranschlag gefahren ist. In dieser Position hält er durch seine permanente magnetische Haltekraft den Aufzeichnungsträger mittels der Profilschiene PS während des Druckbetriebes.

Das Stoppen des Aufzeichnungsträgers AT erfolgt folgendermaßen: Der Aufzeichnungsträger AT bewegt sich während des Druckbetriebes mit kontinuierlicher Geschwindigkeit an der Umdruckstelle US vorbei und kann je nach Bedarf bei jedem Falz PF des Aufzeichnungsträgers gestoppt werden. Ist die letztmögliche Zeile gedruckt, so wird der Hubmagnet HM, der den Aufzeichnungsträger AT über die Profilschiene PS an der Oberfläche FTO des Zwischenträgers ZT hält, zum Abschwenken erregt. Er bewegt dadurch die Profilschiene PS senkrecht von der Oberfläche FTO weg und fährt gegen seinen zweiten, gegenüberliegenden Ankeranschlag. Die Profilschiene PS wird in der abgeschwenkten Lage wiederum von der permanenten magnetischen Haltekraft des Ankeranschlags in dieser Position gehalten. Während die Profilschiene vom Hubmagneten HAM zurückgezogen wird, bewegen die Vorschubraupen VR den Aufzeichnungsträger AT weiter, schälen ihn, da er von der Umdruckstelle mittels der Bremse PB gebremst wird, von der Oberfläche FTO des Zwischenträgers ZT ab und ziehen ihn an die zurückgefahrene Profilschiene PS. Erst wenn der Hubmagnet HM seine Abschwenkposition erreicht hat, wird zum definierten Zeitpunkt die elektromagnetische Bremse EMB erregt und die elektromagnetische Kupplung EMK abgeschaltet. Die elektromagnetishce Bremse verzögert das Vorschubraupenpaar VR auf einer Strecke von z. B. 2 mm bis zum Stillstand. Ein Falz PF des Aufzeichnungsträgers AT ist nun wieder in Startstellung an der Umdruckstelle US positioniert.

Die vorbeschriebenen Vorgänge werden mit Hilfe einer Taktsteuerung erreicht, die in Fig. 5 gezeigt ist. Dazu ist auf der ständig rotierenden treibenden Welle WL ein erstes Taktrad TRK angeordnet, das von einer ersten Abtasteinrichtung ATK abgetastet wird. Das Taktrad TRK kann z. B. aus einer Schlitzscheibe bestehen, es läuft ständig um. Auf der Antriebswelle VRW ist ein zweites Taktrad TRB fest angeordnet, das von einer zweiten Abtasteinrichtung ATB abgetastet wird. Auch das zweite Taktrad kann eine Schlitzscheibe sein. Die Abtasteinrichtungen ATK und ATB können auf bekannte Weise aufgebaut sein.

In Fig. 5 sind die Takträger TRK und TRB und die Abtasteinrichtungen ATK und ATB symbolisch dargestellt. Die erste Abtasteinrichtung ATK erzeugt erste Taktimpulse TK1, die zweite Abtasteinrichtung ATB zweite Taktimpulse TK2. Soll die Vorrichtung gestartet werden, so wird in der Druckersteuerung DST ein Startimpuls ST erzeugt. Von diesem Zeitpunkt an werden die ersten Taktimpulse TK1 z. B. über ein UND-Glied UG1 auf eine erste Zähleinrichtung ZG1 geleitet. Der erste Taktimpuls, der der ersten Zähleinrichtung ZG1 zugeführt wird, ist mit K bezeichnet. Die erste Zähleinrichtung ZG1 wird hochgezählt; erreicht sie einen ersten Zählerstand, dann wird auf Leitungen L1 und L2 jeweils ein Signal abgegeben. Die Leitung L1 ist mit der elektromagnetischen Bremse EMB verbunden und schaltet diese aus, die Leitung L2 führt zur elektromagnetischen Kupplung EMK und erregt diese. Damit wird die Antriebswelle VRW mit der ständig rotierenden Welle WL gekuppelt. Erreicht die erste Zähleinrichtung ZG1 einen zweiten Zählerstand, so erscheint auf einer Leitung L3 ein Signal, das dem Hubmagneten HM zugeführt wird, das diesen dazu veranlaßt, den Aufzeichnungsträger AT an den Zwischenträger ZT anzuschwenken. Der erste Zählerstand kann z. B. erreicht sein, wenn 82 Taktimpulse TK1 gezählt sind, der zweite Zählerstand, wenn 84 Taktimpulse TK1 gezählt sind. Die Größe des zweiten Zählerstandes hängt von der Entfernung des Schreibortes auf den Zwischenträger ZTvon der Umdruckstation US ab. Das heißt, der Aufzeichnungsträger AT muß an den Zwischenträger ZT angeschwenkt sein, wenn die am Schreibort auf den Zwischenträger ZT aufgebrachte Druckinformation zur Umdruckstelle US gelangt ist.

Zum Anhalten der Vorwärtsbewegung des Aufzeichnungsträgers wird von der Druckersteuerung DST ein Stopsignal SPR erzeugt.

Nach dem Auftreten des Stopimpulses SPR werden die zweiten Taktsignale TK2 z. B. über ein UND-Glied UG2 einer zweiten Zähleinrichtung ZG2 zugeführt. Der Taktimpuls, von dem ab die zweiten Taktimpulse TK2 der zweiten Zähleinrichtung ZG2 zugeführt werden, ist mit B bezeichnet. Die zweite Zähleinrichtung ZG2 gibt bei einem ersten Zählerstand auf einer Leitung L4 ein Signal ab, das dem Hubmagneten HM zugeführt wird. Dadurch wird dieser zum Abschwenken veranlaßt und der Aufzeichnungsträger AT von dem Zwischenträger ZT gelöst. Die Zähleinrichtung ZG2 gibt bei einem zweiten Zählerstand auf die Leitungen L5 und L6 jeweils ein Signal ab. Die Leitung L5 führt zur elektromagnetischen Kupplung EMK, die durch ein Signal auf der Leitung L5 abgeschaltet wird. Die Leitung L6 führt zur elektromagnetischen Bremse EMB, die durch ein Signal auf ihr erregt wird. Der erste Zählerstand kann wieder 82 Taktimpulse TK2, der zweite Zählerstand 84 Taktimpulse TK2 sein.

Es werden zwei Takträder TRK und TRB sowie zwei Abtasteinrichtungen ATK und ATB verwendet, um den Startvorgang und Bremsvorgang unabhängig voneinander einleiten zu können. Beim Kupplungsvorgang bzw. Bremsvorgang auftretende Toleranzen wirken sich damit nicht aufaddierend bei mehreren Kupplungs- und Bremsvorgängen aus. Damit wird eine hohe Winkelpositioniergenauigkeit erreicht.

Die erfindungsgemäße Vorrichtung hat die folgenden Vorteile: Die Kombination von Magnetkupplung, Magnetbremse und Hubmagnet erlauben ein so schnelles Beschleunigen und Verzögern des Aufzeichnungsträgers, daß das Stoppen, Abschwenken des Aufzeichnungsträgers von dem Zwischenträger ZT, Starten und Anschwenken an den Zwischenträger ZT in einem Bereich von z. B. 25 mm möglich sind. Die elektromagnetische Kupplung und die elektromagnetische Bremse sind mit ihren schmutzempfindlichen Reibflächen in einem staubdichten Gehäuse MK untergebracht. Dadurch läßt sich auch langzeitig eine hohe Positioniermöglichkeit erzielen. Dadurch, daß der Aufzeichnungsträger nach einem Stopp gleich in Warteposition für den nächsten Start steht, braucht er nur in eine Richtung, die für den Druckbetrieb erforderlich ist, bewegt werden. Es ist somit nur ein Vorschubraupenpaar nach der Umdruckstelle erforderlich. Der gesamte Aufzeichnungsträgertransportaufbau läßt sich dadurch kostengünstig fertigen. Da nur ein einziges Vorschubraupenpaar VR erforderlich ist, ist ein einfaches und leichtes Einlegen des Aufzeichnungsträgers möglich. Vor dem Einlegen wird die mechanische Bremse PB mit einem einfachen Handgriff von der Führungsfläche FB1 abgeschwenkt. Der Aufzeichnungsträger AT wird dann in den Aufzeichnungsträgerkanal PK bis zu dem Vorschubraupenpaar VR eingeschoben und in diese eingespannt.

## Patentansprüche

1. Vorrichtung zum Transport eines Aufzeichnungsträgers durch eine Druckstation und zum An- bzw. Abschwenken des Aufzeichnungsträgers an bzw. von einem Zwischenträger in der Druckstation eines Druck- oder Kopiergerätes, in der auf dem Zwischenträger angeordnete Tonerbilder der zu druckenden Zeichen auf den Aufzeichnungsträger übertragen werden, wobei in Bewegungsrichtung des Aufzeichnungsträgers gesehen hinter der Druckstation ein an dem Aufzeichnungsträger angreifendes Vorschubmittel mit einer Antriebseinrichtung vorgesehen ist, dadurch gekennzeichnet, daß die Antriebseinrichtung mit einer elektromagnetischen Kupplung (EMK) zum Ankuppeln an eine ständig rotierende, treibende Welle und mit einer elektromagnetischen Bremse (EMB) versehen ist, und daß in der Druckstation zum An- bzw. Abschwenken des Aufzeichnungsträgers an bzw. von dem Zwischenträger (ZT) ein einziger polarisierter Hubmagnet (HM) mit einer Profilstange (PS), über die der Aufzeichnungsträger (AT) geführt ist, vorgesehen ist.

2. Vorrichtung nach Anspruch 1, dadurch gekennzeichnet, daß der Hubmagnet (HM) in seinen beiden Bewegungsrichtungen jeweils einen Ankeranschlag hat.

3. Vorrichtung nach Anspruch 1 oder 2, dadurch gekennzeichnet, daß in Bewegungsrichtung des Aufzeichnungsträgers (AT) gesehen vor der Druckstation (US) eine an den Aufzeichnungsträger angreifende mechanische Bremse (PB) vorgesehen ist.

4. Vorrichtung nach einem der vorhergehenden Ansprüche, dadurch gekennzeichnet, daß auf der Antriebswelle (VRW) für das Vorschubmittel (VR) ein erstes Reibrad (RR1) fest angeordnet ist, das den Anker für die elektromagnetische Bremse (EMB) bildet.

5. Vorrichtung nach einem der vorhergehenden Ansprüche, dadurch gekennzeichnet, daß am Ende der Antriebswelle (VRW) ein zweites Reibrad (RR2) angeordnet ist, das den Anker für die auf einer ständig rotierenden, treibenden Welle (WL) angeordneten elektromagnetischen Kupplung (EMK) bildet.

6. Vorrichtung nach Anspruch 5, dadurch gekennzeichnet, daß auf der treibenden Welle (WL) ein erstes Taktrad (TRK) angeordnet ist, das zur Erzeugung von ersten Taktsignalen (TK1) mit einer ersten Abtasteinrichtung (ATK) zusammenwirkt und daß ein erster Schaltkreis vorgesehen ist, der bei Auftreten eines Startsignals (ST) für die Vorschubbewegung des Aufzeichnungsträgers (AT) jeweils ein Signal zur Erregung der elektromagnetischen Kupplung (EMK) und zum Abschalten der elektromagnetischen Bremse (EMD) und anschließend ein Signal zum Anschwenken des Hubmagneten (HM) erzeugt.

7. Vorrichtung nach einem der vorhergehenden Ansprüche, dadurch gekennzeichnet, daß auf der Antriebswelle (VRW) ein zweites Taktrad (TRB) angeordnet ist, das mit einer zweiten Abtasteinrichtung (ATB) zur Erzeugung von zweiten Taktsignalen (TK2) zusammenwirkt, und daß ein zweiter Schaltkreis vorgesehen ist, der bei Auftreten eines Stopsignals (SPR) für die Vorschubbewegung des Aufzeichnungsträgers (AT) aus den zweiten Taktsignalen ein Signal zum Abschwenken des Hubmagneten (HM) und jeweils ein Signal zur Erregung der elektromagnetischen Bremse (EMB) und zum Abschalten der elektromagnetischen Kupplung (EMK) erzeugt.

8. Vorrichtung nach Anspruch 6 oder 7, dadurch gekennzeichnet, daß der ersten bzw. zweite Schaltkreis aus einer ersten bzw. zweiten Zähleinrichtung (ZG1) bzw. (ZG2) besteht, die bei einem ersten Zählerstand das Signal für das Abschwenken des Hubmagneten bzw. das Signal zum Erregen der elektromagnetischen Bremse (EMB) und zum Abschalten der elektromagnetischen Kupplung (EMK) und die bei einem zweiten Zählerstand das Signal zur Erregung der elektromagnetischen Kupplung (EMK) und zum Abschalten der elektromagnetischen Bremse (EMB) bzw. zum Abschwenken des Hubmagneten (HM) erzeugt.

9. Vorrichtung nach einem der vorhergehenden Ansprüche, dadurch gekennzeichnet, daß bei vorgefalteten Aufzeichnungsträgern (AT) ein Falz (PF) im Stillstand des Aufzeichnungsträgers an der Umdruckstelle (US) liegt.

## Claims

1. A device for transporting a record carrier through a printing station and for swinging the record carrier to and from an intermediate carrier in the printing station of a printing or copying device, wherein toner images of characters to be printed arranged on the intermediate carrier are transferred to the recording carrier, wherein there is arranged behind the printing station in the direction of motion of the record carrier, a feeding means which comprises a driving device and which acts upon the recording carrier, characterised in that the driving device is provided with an electromagnetic coupling (EMK) for connection to a permanently rotating, driving shaft and provided with an electromagnetic brake (EMB), and that in order to swing the record carrier to and from the intermediate carrier (ZT) there is arranged in the printing station an individual polarized lifting magnet (HM) which possesses a profile rod (PS) across which the record carrier (AT) is guided.

2. A device as claimed in claim 1, characterised in that the lifting magnet has one armature stop in each of its two directions of motion.

3. A device as claimed in claim 1 or 2, characterised in that before the printing station (US) in the direction of motion of the record carrier (AT) there is arranged a mechanical brake (PB) which acts upon the record carrier.

4. A device as claimed in one of the preceding claims, characterised in that on the driving shaft (VRW) for the feed means (VR) there is firmiy arranged a first friction wheel (RR1) which forms the armature for the electomagnetic brake (EMB).

5. A device as claimed in one of the preceding claims, characterised in that at the end of the driving shaft (VRW) there is arranged a second friction wheel (RR2) which forms the armature for the electromagnetic coupling (EMK) arranged on a permanently rotating, driving shaft (WL).

6. A device as claimed in claim 5, characterised in that on the driving shaft (WL) there is arranged a first clock pulse wheel (TRK) which, in order to produce first clock pulse signals (TK1) cooperates with a first scanning device (ATK), and that there is provided a first switching circuit which on occurrence of a start signal (ST) for the feeding direction of the record carrier respectively produces a signal for the excitation of the electromagnetic coupling (EMK) and for disconnecting the electromagnetic brake (EMD) and subsequently produces a signal for pivoting the lifting magnet (HM) forward.

7. A device als claimed in one of the preceding claims, characterised in that on the driving shaft (VRW) there is arranged a second clock pulse wheel (TRB) which co-operates with a second scanning device (ATB) in order to produce second clock pulse signals (TK2), and that there is provided a second switching circuit which on the occurrence of a stop signal (SPR) for the feeding direction of the record carrier (AT) produces a signal for pivoting the lifting magnet (HM) backwards and a signal for exciting the electromagnetic brake (EMB) and a signal for disconnecting the electromagnetic coupling (EMK), from the second clock pulse signals.

8. A device als claimed in claim 6 or 7, characterised in that the first and the second switching circuit respectively consist of a first and a second counting device (ZG1) and (ZG2) which in the case of a first count produces the signal for pivoting the lifting magnet away and the signal for exciting the electromagnetic brake (EMB) and disconnecting the electromagnetic coupling (EMK), and which in the case of a second count produces the signal for exciting the electromagnetic coupling (EMK) and for disconnecting the electromagnetic brake (EMB) or pivoting the lifting magnet (HM) away.

9. A device as claimed in one of the preceding claims, characterised in that in the case of pre-folded record carriers (AT), a fold (PF) adjoins the reprinting point (US) in the rest position of the record carrier.

## Revendications

1. Dispositif pour le transport d'un support d'enregistrement à travers un poste d'impression et pour appliquer le support d'enregistrement contre un support intermédiaire ou pour l'en écarter par un mouvement de basculement au poste d'impression d'un appareil d'impression ou de reprographie, du type dans lequel des images des signes à imprimer, qui sont formées par du toner et qui sont disposées sur le support intermédiaire, sont transférées sur le support d'enregistrement, des moyens d'avancement, comprenant un dispositif d'entrainement, et attaquant le support d'enregistrement, étant disposés en aval du poste d'impression, si l'on considère la direction de déplacement du support d'enregistrement, caractérisé par le fait que le dispositif d'entrainement est pourvu d'un accouplement électromagnétique (EMK) pour son accouplement avec un arbre menant tournant en permanence, ainsi que d'un frein électromagnétique (EMB), et que dans le poste d'impression il est prévu, pour appliquer le support d'enregistrement contre le support intermédiaire (ZT) ou pour l'en écarter, un électro-aimant de levage (HM) unique et polarisé, comportant une tige profilée (PS) sur laquelle passe le support 'enregistrement.

2. Dispositif selon la revendication 1, caractérisé par le fait que l'électro-aimant de levage (HM) comporte une butée d'armature pour chacune de ses deux directions de déplacement.

3. Dispositif selon la revendication 1 ou 2, caractérisé par le fait qu'en amont du poste d'impression (US), référence étant faite à la direction de déplacement du support d'enregistrement (AT), il est prévu un frein mécanique (PB) attaquant le support d'enregistrement.

4. Dispositif selon l'une des revendications antérieures, caractérisé par le fait qu'avec l'arbre d'entraînement (VRW) pour le moyen d'avancement (VR) est solidarisé un premier galet de friction (RR1) qui forme l'armature pour le frein électromagnétique (EMB).

5. Dispositif selon l'une des revendications antérieures, caractérisé par le fait qu'à l'extrémité de l'arbre d'entraînement (VRW) est disposé un second galet de friction (RR2) qui forme l'armature pour l'accouplement électromagnétique (EMK) monté sur un arbre menant (WL) tournant en permanence.

6. Dispositif selon la revendication 5, caractérisé par le fait que sur l'arbre menant (WL) est disposée une roue de synchronisation (TRK) qui coagit avec un premier dispositif de palpage (ATK) pour produire des premiers signaux de cadence (TK1), et qu'il est prévu un premier circuit de commutation qui, à l'apparition d'un signal de démarrage (ST) pour le mouvement d'avancement du support d'enregistrement (AT), produit respectivement un signal pour l'excitation de l'accouplement électromagnétique (EMK) et pour le débranchement du frein électromagnétique (EMB), puis un signal pour commander le déplacement de l'électro-aimant (HM) en direction du support intermédiaire.

7. Dispositif selon l'une des revendications intermédiaires, caractérisé par le fait que l'arbre menant (VRW) porte une seconde roue de synchronisation (TRB) qui coagit avec un second dispositif de palpage (ATB) pour produire des seconds signaux de cadence (TK2), et qu'il est prévu un second circuit de commutation qui, à l'apparition d'un signal d'arrêt (SPR) pour le mouvement d'arrêt du support d'enregistrement (AT), produit à partir des seconds signaux de cadence un signal pour commander l'électro-aimant de levage (HM) dans le sens de l'éloignement du support intermédiaire et, respectivement, un signal pour l'excitation du frein électromagnétique (EMB) et pour le débranchement de l'accouplement électromagnétique (EMK).

8. Dispositif selon la revendication 6 ou 7, caractérisé par le fait que le premier et le second circuits de commutation sont respectivement constitués par un premier et un second dispositifs de comptage (ZG1), (ZG2) produisant pour un premier état de comptage le signal pour l'écartement de l'électro-aimant ou le signal pour l'excitation du frein électromagnétique (EMB) et pour le débranchement de l'accouplement électromagnétique (EMK), et pour un second état de comptage le signal pour l'excitation de l'accouplement électromagnétique (EMK) et pour le débranchement du frein électromagnétique (EMB) ou pour l'écartement de-l'électro-aimant (HM).

9. Dispositif selon l'une des revendications antérieures, caractérisé par le fait que dans le cas de supports d'enregistrement (AT) pliés à l'avance, un pli se situe au niveau du point de transfert de l'impression lorsque le support d'enregistrement est à l'arrêt.
